# EUROPÄISCHE PATENTSCHRIFT

(11) **EP 0 588 258 B1**
(45) Veröffentlichungstag und Bekanntmachung des Hinweises auf die Patenterteilung: **22.11.1995**
(21) Anmeldenummer: 93114584.1
(22) Anmeldetag: 10.09.1993
(51) Int. Cl.: F04D 29/44, F04D 1/06

(54) **Mehrteiliges Stufengehäuse**
Multipart stage housing
Carter d'etage en plusieurs parties

(30) Priorität: 14.09.1992 DE 4230713
(43) Veröffentlichungstag der Anmeldung: 23.03.1994
(73) Patentinhaber: KSB Aktiengesellschaft, 67227 Frankenthal (DE)
(72) Erfinder: Urban, Jörg, D-67061 Ludwigshafen (DE); Riel, Axel, D-67227 Frankenthal (DE); Hartmüller, Herbert, D-67059 Ludwigshafen (DE)

(56) Entgegenhaltungen:
- EP-A- 0 492 604
- DE-A- 2 643 462
- DE-C- 62 273
- DE-C- 323 630
- DE-C- 744 266
- FR-A- 2 545 159

## Beschreibung

Die Erfindung betrifft ein Stufengehäuse in mehrteiliger Bauart zur Verwendung bei Kreiselpumpen.

Durch die DE-PS 323 630 sind Stufengehäuse als Stand der Technik erwähnt, bei denen mehrere Gußteile zu einem einheitlichen Stufengehäuse zusammengesetzt sind. Ein mit offenen Schaufelkanälen ausgestattetes Leitradteil ist in seinem Eintrittsbereich teilweise durch einen separaten Schleißring abgedeckt. Dieser soll das Pumpengehäuse vor Verschleiß schützen. Zur Vermeidung der aufwendigen Konstruktion dient dann ein einteilig hergestellter, geschlossener Leitradring.

Aus der DE-OS 26 43 462 sind verschiedene Bauarten von zusammensetzbaren Stufengehäusen bekannt. Die Formgebung der die Seitradkanäle und die Rückführkanäle aufweisenden Stufengehäuseteile ist sehr kompliziert und erfordert aufwendige Techniken.

Der Erfindung liegt daher die Aufgabe zugrunde, eine Stufengehäusebauart zu entwickeln, welche bei einfachster Herstellung eine bessere Energieumsetzung gewährleistet. Die Lösung dieses Problems erfolgt gemäß dem kennzeichnenden Teil des Hauptanspruches.

Alle Bauteile des Stufengehäuses zeichnen sich durch ihre einfache geometrische Form und deren leichte Herstellbarkeit aus. Besonders das rohrförmige Ringelement, dessen Dimensionen entsprechend dem jeweiligen Stufendruck bzw. dem Pumpendruck ausgelegt sind, ist einfach zu fertigen. Der strömungsführende ausgelegt sind, ist einfach zu fertigen. Der strömungsführende Einsatz mit seinen offenen Kanälen läßt sich ebenfalls sehr einfach, z.B. in spanabhebender oder gußtechnischer Weise mit hoher Oberflächengüte produzieren. Letztere bietet eine gute Voraussetzung für eine sehr verlustarme Strömungsführung. Gleiches gilt für die membranartigen, kreisringförmigen Ringelemente, die nach einer Ausgestaltung der Erfindung als Blechformteile erstellt werden können. Auch hier bietet deren glatte Oberfläche eine Gewähr für geringste Strömungsverluste. Zudem können unterschiedliche Materialien miteinander kombiniert werden, wodurch eine gezielte Anpassung an die innerhalb eines Stufengehäuses auftretenden, verschiedenen Belastungen möglich wird. An Stellen hohen Erosionsverschleißes kann hochwertigeres Material als an Stellen einfacher Beanspruchung verwendet werden.

Nach einer weiteren Ausgestaltung sind die membranartigen Elemente dichtend innerhalb eines rohrförmigen Ringelementes angeordnet. Damit ist es z.B. möglich, das rohrförmige Element gegenüber dem Fördermedium durch die membranartigen Elemente abzuschirmen. Letztere könnten bspw. aus hochkorrosionsbeständigen Edelstahlblechen bestehen, während das rohrförmige Element aus einem einfachen Material herstellbar ist. Des weiteren dient die dichtende Anordnung zur Verhinderung eines Flüssigkeitsaustrittes. Der gleichen Maßnahme dient auch die Ausgestaltung gemäß Anspruch 4.

Nach einer anderen Ausgestaltung ist eines der membranartigen Elemente mit einem auf kleinem Durchmesser angeformten Absatz zur Bildung einer Spaltringdichtung an einem darin eintauchenden Laufradhals versehen. Damit entfällt der gesamte Aufwand für die separate Herstellung eines Spaltringes sowie der Aufwand für dessen Montage. Bei einer Überholung oder Revision der Pumpe wird dann im Bedarfsfall das gesamte, einfach gestaltete Blechformteil ausgetauscht. Kostenmäßig entsteht dadurch kein Nachteil. Überdies entsteht durch den Ziehvorgang am angeformten Absatz eine derartige Materialverhärtung, daß der angeformte Absatz verschleißbeständiger als ein Spaltring aus Sondermaterial ist.

Nach einer weiteren Ausgestaltung der Erfindung sind zwei membranartige Elemente unverlierbar miteinander verbunden. Hierbei kann es sich um ein den saugseitigen Radseitenraum abdeckendes Element und ein die offenen Rückführkanäle abdeckendes Element handeln. Damit läßt sich ein geringe Verluste aufweisender Radseitenraum verwirklichen und auch die Montage kann vereinfacht werden, indem nur ein einziges Teil zu montieren ist. Eine Ausgestaltung gemäß Anspruch 7 sieht hierzu eine Befestigung am angeformten, die Spaltringdichtung bildenden Absatz vor. Hierbei können die Teile miteinander verschweißt werden oder durch einen nicht lösbaren Schnappverschluß zusammengesteckt werden.

Maßnahmen des Druckausgleiches dient die Ausgestaltung des Anspruches 8. Um eventuelle Versteifungen zwischen den membranartigen Elementen einzusparen, kann der Raum zwischen den membranartigen Elementen mit dem Druck einer nachgeordneten Pumpenstufe beaufschlagt werden. Dies ist abhängig von den in der Pumpe vorherrschenden Stufendrücken. Zudem kann damit eine dichtende Anpressung des an den Rückführkanälen anliegenden membranartigen Elementes stattfinden.

Nach einer weiteren Ausgestaltung der Erfindung übertragen die strömungsführenden Einsätze die aus dem jeweiligen Stufendifferenzdruck resultierende Axialkraft auf das Ringelement. Letzteres leitet es dann in die die Pumpe zusammenhaltende Befestigungsmittel weiter.

Ein Ausführungsbeispiel der Erfindung ist in den Zeichnungen dargestellt und wird im folgenden näher beschrieben. Es wird ein Ausschnitt von drei Stufen aus einer mehrstufigen Kreiselpumpe gezeigt.

Den äußeren Mantel eines Stufengehäuses (1) bildet ein rohrförmiges Ringelement (2), welches bezüglich seiner Dimensionierung zur Aufnahme des vollen Stufendruckes ausgebildet ist. Das Ringelement (2) weist einen auf kleinem Durchmesser angeordneten stirnseitigen Vorsprung (3) auf, welcher in einem auf entsprechendem Durchmesser angeordneten Absatz (4) des Ringelementes der hier nachgeordneten Pumpenstufe dichtend eingeschoben werden kann. Die Vorsprünge (3) und Absätze (4) können auch in entgegengesetzter Richtung angeordnet sein. Somit lassen sich die einzelnen Ringelemente einfach montieren, wobei ein Dichtring (5) die Abdichtung nach außen gewährleistet. In den Absatz (4) ist weiterhin ein kreisringförmiges membranartiges Element (6) eingeschoben und unter Zwischenschaltung eines Dichtungsringes (7) gegenüber dem Ringelement (2) abgedichtet. Auch ist in den Absatz (4) ein strömungsführender Einsatz (8) eingeschoben und mit einem Bund (9) geführt. Der strömungsführende Einsatz (8) verfügt über in axialer Richtung offen ausgebildete Leitkanäle (10) sowie Rückführkanäle (11). Die in der Zeichnung horizontal verlaufende, gestrichelte Linie zwischen den Leitkanälen (10) und den Rückführkanälen (11) symbolisiert den Übergang zwischen diesen Kanälen, welcher erforderlich ist, damit das Fördermedium überströmen kann.

Der Einsatz (8) kann sowohl gußtechnisch als auch in spanabhebender Weise erstellt werden. Somit sind eine hohe Oberflächengüte und damit geringe Strömungsverluste gewährleistet. Der strömungsführende Einsatz (8) überdeckt ein Laufrad (12). Ein membranartiges kreisringförmiges Element (6) deckt die Rückführkanäle (11) ab, während ein kreisringförmiges membranartiges Element (13) die Leitradkanäle einer nachfolgenden Pumpenstufe abdeckt. Um bei hohen Stufendrücken im Raum (14) zwischen den beiden Elementen (6) und (13) einen dichtenden Anpreßdruck des Elementes (6) gegen die Rückführkanäle (11) zu erhalten, weisen die Elemente (15) auf. Der Druck des Leitrades einer nachgeordneten Pumpenstufe ist höher als der Druck in den Rückführkanälen (11) der vorhergehenden Stufe, so daß eine sichere Anpressung des membranartigen Elementes (6) an die offenen Rückführkanäle (11) gewährleistet wird. Da die Stufengehäuse und deren Einzelteile lediglich ineinanderzustecken sind, ist der hier mittlere strömungsführende Einsatz (8) in einer anderen, in Umfangsrichtung gedrehten Position dargestellt.

Das Element (6) verfügt über einen angeformten Absatz (16), der eine Doppelfunktion ausübt. Zum einen ist der Absatz (16) als Spaltring für ein nachgeordnetes Laufrad (17) ausgebildet. Zum anderen kann auf den Absatz (16) das Element (13) aufgeschoben werden. Es liegt dann mit seinem innersten Durchmesser nach Art eines Schnappverschlusses unverlierbar auf dem Absatz (16) auf.

Es ist natürlich ohne weiteres möglich, in der zeichnerischen Darstellung eine Umkehrung vorzusehen und den Absatz (16) am Element (13) anzuformen und das Element (6) in entsprechender Weise am Element (13) festzulegen. Des weiteren ist es problemlos möglich, die beiden Teile in schweißtechnischer Weise miteinander zu verbinden. Dies würde den Vorteil einer geringeren Materialverwendung beinhalten, hätte aber den Nachteil, daß eine aufwendigere schweißtechnische Verbindung Anwendung finden müßte.

In dem hier ausgeführten Beispiel sind die Elemente (6) und (13) mit Vorsprüngen zwischen den Ringelementen (2) dichtend eingeklemmt. Es ist auch ohne weiteres möglich, die Elemente mit einer ringförmigen Umfangsfläche dichtend in das Ringelement einzupressen. Die dargestellte Form der membranartigen Elemente (6, 13) kann in einfacher Weise an unterschiedliche Formen von Leitradeinsätzen angepaßt werden.

## Patentansprüche

1. Stufengehäuse in mehrteiliger Bauart zur Verwendung in Kreiselpumpen, wobei in einem druckbelasteten Gehäuse ein strömungsführender Einsatz (8) angeordnet ist, dessen offene Leitkanäle (10) durch ein scheibenförmiges Ringelement (6, 13) abdeckbar sind, **dadurch gekennzeichnet,** daß innerhalb eines dem Stufendruck widerstehenden rohrförmigen Ringelementes (2) ein mit offenen Leitkanälen (10) und offenen Rückführkanälen (11) versehener Strömungsführender Einsatz (8) angeordnet ist und daß membranartige, kreisringförmige Elemente (6, 13) innerhalb des Ringelementes (2) angeordnet und an den Leitkanälen (10) und/oder den Rückführkanälen (11) abdeckend anliegen.

2. Stufengehäuse nach Anspruch 1, dadurch gekennzeichnet, daß die membranartigen Elemente (6, 13) als Blechformteile ausgebildet sind.

3. Stufengehäuse nach den Ansprüchen 1 und 2, dadurch gekennzeichnet, daß die membranartigen Elemente (6, 13) dichtend innerhalb eines rohrförmigen Ringelementes (2) angeordnet sind.

4. Stufengehäuse nach den Ansprüchen 1 und 2, dadurch gekennzeichnet, daß die membranartigen Elemente (6, 13) dichtend zwischen den rohrförmigen Ringelementen (2) angeordnet sind.

5. Stufengehäuse nach einem der Ansprüche 1 bis 4, dadurch gekennzeichnet, daß eines der membranartigen Elemente (6) mit einem auf kleinem Durchmesser angeformten Absatz (16) zur Bildung einer Spaltringdichtung an einem darin eintauchenden Laufrad (17) versehen ist.

6. Stufengehäuse nach einem der Ansprüche 1 bis 5, dadurch gekennzeichnet, daß zwei membranartige Elemente (6, 13) unverlierbar miteinander verbunden sind.

7. Stufengehäuse nach Anspruch 6, dadurch gekennzeichnet, daß ein membranartiges Element (13) am angeformten Absatz (16) des benachbarten membranartigen Elementes (6) unverlierbar befestigt ist.

8. Stufengehäuse nach wenigstens einem der Ansprüche 1 bis 7, dadurch gekennzeichnet, daß ein die Leitradkanäle (10) abdeckendes membranartiges Element (13) mit im Leitradbereich angeordneten Druckausgleichsöffnungen (15) versehen ist.

9. Stufengehäuse nach Anspruch 8, dadurch gekennzeichnet, daß das membranartige Element (6) jeweils vom Druck eines nachgeordneten Stufengehäuses abdeckend gegen die offen ausgebildeten Rückführkanäle (11) am strömungsführenden Einsatz (8) anpreßbar ist.

10. Stufengehäuse nach einem odere mehreren der Ansprüche 1 bis 9, dadurch gekennzeichnet, daß der strömungsführende Einsatz (8) die jeweilige Axialkraft des Stufendifferenzdruckes in das Ringelement (2) überträgt.

## Claims

1. A stage housing of multi-part design for use in centrifugal pumps, a flow guiding insert (9) being arranged in a housing subject to pressure, the open guide channels (10) of such insert being able to be covered over by a disk-like annular element (6 and 13), characterized in that within a tubular annular element (2) opposing the stage pressure a flow guiding insert (8) is arranged which has open guide channels (10) and open return channels (11) and in that diaphragm-like, circularly annular elements (6 and 13) are arranged within the annular element (2) and engage the guide channels (10) and/or the return guide channels (11) covering same.

2. The stage housing as claimed in claim 1, characterized in that the diaphragm-like elements (6 and 13) are in the form of shaped sheet metal elements.

3. The stage housing as claimed in claim 1 and in claim 2, characterized in that the diaphragm-like elements (6 and 13) are arranged with a sealing effect within a tubular annular elements (2).

4. The stage housing as claimed in claim 1 and in claim 2, characterized in that the diaphragm-like elements (6 and 13) are arranged with a sealing effect between the tubular annular elements (2).

5. The stage housing as claimed in any one of the claims 1 through 4, characterized in that one of the diaphragm-like elements (6) are provided with a ledge (16) shaped on a small diameter for the formation of a diaphragm gland on an impeller (17) extending therein.

6. The stage housing as claimed in any one of the claims 1 through 5, characterized in that the two diaphragm-like elements (6 and 13) are connected together permanently.

7. The stage housing as claimed in claim 6, characterized in that a diaphragm-like element (13) is permanently attached on the molded ledge (16) of the adjacent diaphragm-like element (6).

8. The stage housing as claimed at least one of the claims 1 through 7, characterized in that a diaphragm-like element (13) covering the guide channels (10) is provided with pressure compensating openings (15) adjacent to the impeller.

9. The stage housing as claimed in claim 8, characterized in that the diaphragm-like element (6) is arranged to be thrust respectively by the pressure of a following stage housing against the open-designed return channels (11) on the flow guiding insert (8).

10. The stage housing as claimed in any one or more of the claims 1 through 9, characterized in that the flow guiding insert (8) transmits the respective axial force of the stage differential pressure to the annular element (2).

## Revendications

1. Boîtier d'étage de construction en plusieurs parties pour être utilisé dans des pompes centrifuges dans lequel est placé un insert (9) qui dirige le courant dans un boîtier soumis à la pression, insert dont les canaux directeurs (10) ouverts sont recouvrables par un élément annulaire (6, 13), **caractérisé** en ce que, il l'intérieur d'un élément annulaire (2) de forme tubulaire et résistant à la pression de l'étage, est placé un insert (8) dirigeant le courant et muni de canaux (10) ouverts directeurs de courant et de canaux (11) ouverts de retour et en ce que des éléments (6, 13) ressemblant à des membranes et en forme d'anneau de cercle sont placés à l'intérieur de l'élément annulaire (2) et posés sur les canaux directeurs (10) et/ou sur les canaux de retour (11) pour les recouvrir.

2. Boîtier d'étage selon la revendication 1 caractérisé en ce que les éléments (6, 13) ressemblant à des membranes ont la forme de pièces préformées en tôle.

3. Boîtier d'étage selon les revendications 1 et 2 caractérisé en ce que les éléments ressemblant à des membranes (6, 13) sont placés à l'intérieur d'un élément annulaire (2) de forme tubulaire pour l'étanchéiser.

4. Boîtier d'étage selon les revendications 1 et 2 caractérisé en ce que les éléments (6, 13) ressemblant à des membranes sont placés entre les éléments annulaires (2) de forme tubulaire pour les étanchéiser.

5. Boîtier d'étage selon l'une des revendications 1 à 4 caractérisé en ce que l'un des éléments (6) ressemblant à une membrane présente un gradin formé (16) sur le petit diamètre pour former un joint annulaire à fente pour une roue (17) plongée dedans.

6. Boîtier d'étage selon l'une des revendications 1 à 5 caractérisé en ce que deux éléments ressemblant à une membrane (6, 13) sont reliés entre eux de manière indissociable.

7. Boîtier d'étage selon la revendication 6 caractérisé en ce qu'un élément ressemblant à une membrane (13) est fixé de manière indissociable au gradin (16) formé de l'élément (6) voisin ressemblant à une membrane.

8. Boîtier d'étage selon au moins une des revendications 1 à 7 caractérisé en ce qu'un élément (13) ressemblant à une membrane recouvrant les canaux (10) de la roue est muni d'ouvertures (15) de compensation de la pression placées dans la zone de la roue.

9. Boîtier d'étage selon la revendication 8 caractérisé en ce que l'élément (6) ressemblant à une membrane est compressible par la pression d'un boîtier d'étage situé en aval contre les canaux (11) ouverts de retour à l'insert (8) directeur de courant.

10. Boîtier d'étage selon une ou plusieurs des revendications 1 à 9 caractérisé en ce que l'insert (8) directeur de courant transmet la force axiale correspondante de la pression différentielle de l'étage dans l'élément annulaire (2).
